# EUROPÄISCHE PATENTSCHRIFT

(11) **EP 1 163 964 B1**
(45) Veröffentlichungstag und Bekanntmachung des Hinweises auf die Patenterteilung: **04.10.2006**
(21) Anmeldenummer: 01113868.2
(22) Anmeldetag: 07.06.2001
(51) Int. Cl.: B22D 1/00, C21C 5/46

(54) **Vorrichtung zum Einleiten eines insbesondere gasförmigen Behandlungsmediums in einen mit flüssigem Metall gefüllten Behälter**
Device for introducing a treatment agent, particularly a gaseous treatment agent, in a vessel filled with molten metal
Dispositif pour introduire un agent de traitement, en particulier un agent de traitement gazeux, dans un récipient de métal liquide

(30) Priorität: 17.06.2000 DE 10029995
(43) Veröffentlichungstag der Anmeldung: 19.12.2001
(73) Patentinhaber: Jankowski GmbH & Co. KG, 56593 Horhausen (DE)
(72) Erfinder: Fischer, Clemens, 56593 Horhausen (DE)
(74) Vertreter: Kossobutzki, Walter

(56) Entgegenhaltungen:
- AU-A- 2 082 270
- DE-A- 3 534 975
- DE-A- 3 628 185
- DE-U- 20 010 803
- GB-A- 2 101 724

## Beschreibung

Die Erfindung bezieht sich auf eine Vorrichtung zum Einleiten eines insbesondere gasförmigen Behandlungsmediums in einen mit flüssigem Metall gefüllten Behälter, bestehend aus einem metallischen Innenrohr mit einer Armierung aus Metall zur Sicherung einer von mindestens einem Austrittskanal durchdrungenen, feuerfesten Ummantelung.

Eine derartige Vorrichtung, die auch als Tauchlanze bezeichnet wird, ist aus der EP-PS 0 261 365 bekannt. Mit dieser Vorrichtung werden Behandlungsmedien, wie Gase, insbesondere inerte Gase und/oder Trägergase mit Feststoffen, beispielsweise schlackenbildende Stoffe und Kohlenstoff, in das flüssige Metall eingeleitet. Bei dieser bekannten Vorrichtung ist die auf dem Innenrohr befestigte Armierung aus Metall aus mindestens einem schraubenlinienförmig aufgewickelten Rippenband gebildet, welches rechtwinkligen Querschnitt aufweist und hochkant zur Längsachse des Innenrohres angeordnet ist. Bei einer derartig ausgebildeten Armierung besteht, insbesondere durch den Querschnitt des Rippenbandes bedingt, die Gefahr einer Kerbwirkung. Dies bedeutet, dass - von den Ecken des Rippenbandes ausgehend - Kerben bzw. Risse in der feuerfesten Ummantelung entstehen können, durch die die Vorrichtung entweder unbrauchbar bzw. deren Standzeit erheblich reduziert wird. Zwischen dem Rippenband und der

Ummantelung findet darüber hinaus keine innige Verankerung statt. Dies bringt es mit sich, dass durch die kühlere Temperatur eines im Innenrohr strömenden Behandlungsmediums über das Rippenband keine nennenswerte Abkühlung der feuerfesten Ummantelung stattfinden kann.

Aus der Druckschrift GB 2 101 724 geht weiterhin eine metallurgische Blaslanze hervor, wobei die Blaslanze aus einem rohrförmigen Teil für den Durchfluss eines Gases oder eines Gemisches aus Gasen und Feststoffen besteht, welches in einer Hülle aus feuerfestem Material eingebettet ist, wobei Anordnungen vorgesehen sind, um die feuerfeste Hülle am rohrförmigen Teil festzuhalten, wobei um das rohrförmige Teil eine Anzahl von verstärkungsstäben oder Verstärkungsrohren angeordnet sind, welche sich parallel zum rohrförmigen Teil erstrecken.

Weiterhin ist aus der australischen Patentschrift AU 20 822 70 bekannt, eine Kühllanze mit einem Metallrohr vorzusehen, wobei um das Metallrohr herum angeordnet eine Mehrzahl weiterer Rohre zur Kühlung der Lanze vorgesehen sind.

Der Erfindung liegt die Aufgabe zugrunde, eine Vorrichtung zum Einleiten eines insbesondere gasförmigen Behandlungsmediums in einen mit flüssigem Metall gefüllten Behälter zu schaffen, bei der die Kerbwirkung erheblich reduziert und damit die Standzeit erhöht wird, wobei ferner die Verbindung zwischen der Armierung und der feuerfesten Ummantelung verbessert werden soll, so dass ein größerer Wärmeübergang von der Armierung an die feuerfeste Ummantelung erreicht wird.

Zur Lösung dieser Aufgabe wird gemäß der Erfindung bei einer Vorrichtung der eingangs beschriebenen Gattung vorgeschlagen, dass die Armierung aus mindestens zwei gewellten und außen gegeneinander versetzt auf dem Innenrohr befestigten Stäben gebildet ist, die zumindest einen abgerundeten Außenquerschnitt aufweisen, wobei die Stäbe nur an einzelnen Stellen fest mit dem Innenrohr verbunden sind, so dass die Ummantelung die Stäbe teilweise voll umschließt.

Durch eine derartig ausgebildete Armierung wird die Kerbwirkung, die die Armierung auf die feuerfeste Ummantelung aus-üben kann, erheblich reduziert, was zu einer Erhöhung der Stand-zeit der Vorrichtung beiträgt, und es wird weiterhin eine gute Verbindung der Ummantelung mit der Armierung und damit mit dem Innenrohr bewirkt. Durch den zwangsläufig größeren Querschnitt der Armierung wird der Wärmeübergang von der Armierung auf die feuerfeste Ummantelung verbessert. Dies trägt aber auch zu einer Erhöhung der Biegesteifigkeit und einer Reduzierung der Torsionsgefahr der Vorrichtung bei.

Weitere Merkmale einer Vorrichtung gemäß der Erfindung sind in der Ansprüchen 2 bis 5 offenbart.

Die Erfindung wird nachfolgend anhand in einer Zeichnung dargestellter Ausführungsbeispiele näher erläutert. Dabei zeigen
- Fig. 1: einen Längsschnitt durch eine Vorrichtung gemäß der Erfindung und
- Fig. 2: eine Aufrißdarstellung eines Innenrohres mit einer anders ausgestalteten Armierung.

In der Figur 1 der Zeichnung ist der untere Bereich einer Vorrichtung, die auch als Tauchlanze bezeichnet wird, gezeigt, die zum Einleiten eines insbesondere gasförmigen Behandlungsmediums in einen mit flüssigem Metall gefüllten Behälter dient. Diese Vorrichtung besteht zunächst aus einem metallischen Rohr, nachfolgend als Innenrohr 1 bezeichnet, mit verhältnismäßig großem Querschnitt, welches in seinem unteren bzw. Eintauchbereich durch eine Platte 2 verschlossen ist. In diese Platte 2 ist ein Austrittsrohr 3 eingesetzt. Der untere Bereich des Innenrohres 1 ist von einer feuerfesten Ummantelung 4 aus keramischem Werkstoff umschlossen, in der sich ein Austrittskanal 3a befindet. Um diese Ummantelung 4 auf dem Innenrohr 1 zu sichern, ist dasselbe mit einer metallischen Armierung 5 versehen.

Die Armierung 5 besteht im dargestellten Ausführungsbeispiel aus zwei Stäben 6 mit kreisförmigem Querschnitt, die als Wendel geformt und auf dem Innenrohr 1 befestigt sind. In der Zeichnung ist jedoch nur ein Stab 6 dargestellt. In vorteilhafter Weise sind die Stäbe 6 gleichmäßig über den Umfang des Innenrohres 1 verteilt angeordnet. Durch die wendelartige Ausgestaltung der Stäbe 6 sind dieselben nur an einzelnen Stellen fest mit dem Innenrohr 1 verbunden. Dies bedeutet, dass die feuerfeste Ummantelung 4 aus keramischem Werkstoff die Stäbe 6 teilweise voll umschließt, was eine gute Verbindung der Ummantelung 4 mit der Armierung 5 und damit mit dem Innenrohr 1 mit sich bringt. Durch den kreisförmigen Querschnitt der Stäbe 6 der Armierung 5 wird von denselben keinerlei Kerbwirkung auf die Ummantelung 4 ausgeübt, wodurch sich die Standzeit der Vorrichtung bzw. Tauchlanze erhöht. Durch den Querschnitt der Stäbe 6 und durch die wendelartige Form wird eine großflächige Berührung der Ummantelung 4 mit den Stäben 6 bzw. der Armierung 5 erreicht. Dies trägt dazu bei, dass die Ummantelung 4 von einem durch das Innenrohr 1 strömenden Gas mit einer niedrigen Temperatur über die Armierung 5 gekühlt werden kann. Durch den Querschnitt und die Form der Armierung 5 wird die Biegesteifigkeit der Vorrichtung erhöht, während sich gleichzeitig die Torsion verringert. Wird zumindest ein Stab 6 der Armierung 5 hohl ausgebildet, kann durch denselben zusätzlich ein Medium zur Kühlung der Ummantelung 4 geleitet werden. Ferner besteht die Möglichkeit, über eine hohle Armierung 5 zusätzlich ein weiteres, insbesondere gasförmiges Medium in das flüssige Metall einzuleiten. Dazu muß die hohle Armierung 2 einen entsprechenden, äußeren Anschluß und im Bereich der Ummantelung 3 einen Auslaßkanal besitzen.

Der Abstand zwischen den einzelnen Wendeln bzw. Windungen der Stäbe 6 der Armierung 5 beträgt in Abhängigkeit vom Durchmesser des Innenrohres 1 etwa 50 bis 200 mm. Der Durchmesser der Stäbe 6 der Armierung 5 kann zwischen 3 und 20 mm betragen, wobei der Außendurchmesser der Wendeln etwa 15 bis 40 mm ist. Bei einer hohlen Ausgestaltung eines Stabes 6 der Armierung 5 beträgt dessen Wandstärke mindestens 0,5 mm.

Aus der Figur 1 der Zeichnung ist ersichtlich, dass die aus mindestens zwei gewellten Stäben 6 gebildete Armierung 5 verschränkt auf dem Innenrohr 1 angeordnet ist. Die Verschränkung erstreckt sich in der Zeichnung um einen Winkel von etwa 45°; diese Verschränkung kann jedoch auch größer, beispielsweise 360° und mehr sein.

Bei dem Ausführungsbeispiel der Figur 2 sind die Stäbe 6 der Armierung 5 nicht verschränkt, sondern verlaufen genau parallel zur Achse des Innenrohres 1.

In Abänderung der erläuterten Ausführungsbeispiele ist es möglich, die Stäbe 6, die die Armierung 5 bilden, als in einer Ebene gewellt auszubilden. Diese gewellten Stäbe 6 können dann entweder entsprechend der Figur 1 verschränkt oder entsprechend der Figur 2 axial zur Achse des Innenrohres 1 verlaufend auf dem Innenrohr 1 befestigt sein. Die Wellen der Stäbe 6 nehmen dann eine radiale Lage zum Innenrohr 1 ein.

## Patentansprüche

1. Vorrichtung zum Einleiten eines insbesondere gasförmigen Behandlungsmediums in einen mit flüssigem Metall gefüllten Behälter, bestehend aus einem metallischen Innenrohr mit einer Armierung aus Metall zur Sicherung einer von mindestens einem Austrittskanal durchdrungenen, feuerfesten Ummantelung, **dadurch gekennzeichnet, dass** die Armierung (5) aus mindestens zwei gewellten und außen gegeneinander versetzt auf dem Innenrohr (1) befestigten Stäben (6) gebildet ist, die zumindest einen abgerundeten Außenquerschnitt aufweisen, wobei die Stäbe (6) nur an einzelnen Stellen fest mit dem Innenrohr (1) verbunden sind, so dass die Ummantelung (4) die Stäbe (6) teilweise voll umschließt.

2. Vorrichtung nach Anspruch 1, **dadurch gekennzeichnet, dass** die gewellten Stäbe (6) als Wendel ausgebildet sind.

3. Vorrichtung nach Anspruch 1 oder 2, **dadurch gekennzeichnet, dass** die Stäbe (6) kreisförmigen oder ovalen Querschnitt aufweisen.

4. Vorrichtung nach mindestens einem der Ansprüche 1 bis 3, **dadurch gekennzeichnet, dass** die Stäbe (6) hohl ausgebildet sind.

5. Vorrichtung nach mindestens einem der Ansprüche 1 bis 4,
**dadurch gekennzeichnet,**
**dass** die Stäbe (6) verschränkt auf dem Innenrohr (1) angeordnet sind.

## Claims

1. An appliance for introducing an in particular gaseous treatment medium into a container filled with fluid metal, consisting of a metal inner tube with a metal reinforcement for the protection of a refractory encasement penetrated by at least one outlet channel, **characterised** as a reinforcement member (5) consisting of at least two undulated rods (6) staggered against one another and fixed to the inner tube (1), showing at least one rounded cross-section, wherein the rods (6) are only fixed to the inner tube in some individual spots, so that the encasement (4) partially encloses the rods (6) completely.

2. An appliance as in claim 1, wherein the undulated rods (6) are constructed as a helix.

3. An appliance as in claim 1 or 2, **characterised by** rods (6) having circular or oval cross-sections.

4. An appliance as described in at least one of claims 1 to 3, wherein the rods are constructed hollowly.

5. An appliance as described in at least one of claims 1 to 4, wherein the rods (6) are arranged interlacingly on the inner tube (1).

## Revendications

1. Dispositif pour introduire un agent de traitement notamment gazeux dans un récipient rempli de métal liquide, se composant d'un tube interne métallique pourvu d'une armature métallique pour la fixation d'une gaine réfractaire traversée par au moins un canal de sortie, **caractérisé en ce que** l'armature (5) est formée d'au moins deux barres (6) ondulées, décalées l'une par rapport à l'autre et fixées sur le tube interne (1), qui présentent au moins une section transversale extérieure arrondie, les barres (6) n'étant connectées fixement au tube interne (1) qu'en des points individuels, de sorte que la gaine (4) entoure en partie complètement les barres (6).

2. Dispositif selon la revendication 1, **caractérisé en ce que** les barres ondulées (6) sont réalisées sous forme d'hélices.

3. Dispositif selon la revendication 1 ou 2, **caractérisé en ce que** les barres (6) présentent une section transversale circulaire ou ovale.

4. Dispositif selon au moins l'une quelconque des revendications 1 à 3, **caractérisé en ce que** les barres (6) sont creuses.

5. Dispositif selon au moins l'une quelconque des revendications 1 à 4,
**caractérisé en ce que**
les barres (6) sont disposées de manière imbriquée sur le tube interne (1).
